# EUROPÄISCHE PATENTSCHRIFT

(11) **EP 2 621 636 B1**
(45) Veröffentlichungstag und Bekanntmachung des Hinweises auf die Patenterteilung: **17.05.2017**
(21) Anmeldenummer: 11773384.0
(22) Anmeldetag: 24.09.2011
(51) Int. Cl.: B03C 3/12, B03C 3/41, B03C 3/49, B03C 3/74

(54) **KOLLEKTORSTUFE EINES ELEKTROSTATISCHEN ABSCHEIDERS ZUR REINIGUNG VON AUS VERBRENNUNGSPROZESSEN ENTSTANDENEM RAUCHGAS**
COLLECTOR STAGE OF AN ELECTROSTATIC PRECIPITATOR FOR CLEANING FLUE GAS PRODUCED DURING COMBUSTION PROCESSES
ÉTAGE COLLECTEUR D'UN SÉPARATEUR ÉLECTROSTATIQUE POUR LA PURIFICATION DE GAZ DE FUMÉE FORMÉS PAR DES PROCÉDÉS DE COMBUSTION

(30) Priorität: 28.09.2010 DE 102010046800
(43) Veröffentlichungstag der Anmeldung: 07.08.2013
(73) Patentinhaber: Karlsruher Institut für Technologie (KIT), 76131 Karlsruhe (DE)
(72) Erfinder: PAUR, Hanns-Rudolf, 76139 Karlsruhe (DE); BOLOGA, Andrei, 76297 Stutensee (DE); WOLETZ, Klaus, 76344 Eggenstein-Leopoldshafen (DE)
(74) Vertreter: Weddigen, Andreas
(86) Internationale Anmeldenummer: PCT/EP2011/004786
(87) Internationale Veröffentlichungsnummer: WO 2012/048794

(56) Entgegenhaltungen:
- DE-A1- 2 206 056
- DE-A1- 3 626 002
- DE-A1- 3 707 938
- DE-A1-102008 012 151
- DE-A1-102008 049 211
- JP-U- 64 044 050

## Beschreibung

Die Erfindung betrifft die Kollektorstufe eines elektrostatischen Abscheiders.

Es werden Rauchgase aus Verbrennungskammern, Holzöfen oder sonstigen Holzverbrennungseinrichtungen, die für die Erwärmung eingesetzt werden, behandelt. Im elektrostatischen Abscheider wird das zu reinigende Rauchgas in die Ionisierungsstufe eingeleitet und durch das elektrische Feld zwischen einer Hochspannungselektrode und einer auf einem Bezugspotential, meist Erdpotential, liegenden Elektrode geströmt, in dem die Partikel über Koronaentladung an der Hochspannungselektrode elektrisch geladen werden. Beim Weiterströmen in die Kollektorstufe werden die geladenen Partikel dort auf der auf Bezugspotential liegenden Oberfläche abgeschieden und elektrisch neutralisiert, wobei elektrische Kräfte durch Raumladungsbildung aus geladenen Partikeln nach Austritt aus der Ionisierungsstufe und im Kollektorbereich die Ablagerung zusätzlich begünstigen.

Elektrostatische Abscheider werden ganz allgemein zur Gasreinigung eingesetzt. Das Verfahren der Aerosolaufsammlung in einem elektrostatischen Abscheider mit Raumladungsausbildung beruht auf der Partikelladung in einer Koronaentladung und der Abscheidung unipolar geladener Partikel entsprechend dem Feld ihrer eigenen Raumladung. Der Mechanismus der Abscheidung über Raumladung ist in **[1]** beschrieben.

Die Entwicklung und Anwendung der Raumladungsabscheider zur Aufsammlung von Partikeln aus Verbrennungsgasen wird in **[2]** vorgestellt. In dem elektrostatischen Abscheider gelangen die Verbrennungsgase durch den Ionisierer, in dem die Partikel in einer Koronaentladung geladen werden. Die Koronaentladung wird an der scharfen Kante der Hochspannungselektrode gebildet. Der Gaskanal ist geerdet. Die geladenen Partikel werden auf der inneren Oberfläche des Gasrohrs, dem Kollektorrohr, abgeschieden und gesammelt, hauptsächlich stromabwärts der Ionisierungsstufe.

Das Problem der trockenelektrostatischen Abscheider besteht in der notwendigen Reinigung der Abscheideelektroden. Stellt man den Vergleich zwischen dem konventionellen und dem elektrostatischen Abscheider mit Raumladung an, gelangt man zu der Ansicht, dass der elektrostatische Abscheider mit Raumladung Vorteile hat, insbesondere beim Austauschen und Reinigen des Kollektors, weil letzterer von der Ionisierungsstufe getrennt ist.

Der Kollektor der bekannten elektrostatischen Abscheider braucht Austausch und Reinigung, d.h. Reinigung des Kanals oder des Kanalrohrs, der Röhrenbündel und der Kollektorkammer. Deshalb muss der elektrostatische Abscheider oft abgeschaltet, geöffnet und geschlossen werden. Das erhöht die Betriebskosten des Abscheiders. Kompliziert den Aus- und Einbau der Einheit wie auch die Einstellung der Ionisierungsstufe und der Kollektorstufe.

Aus dem Stand der Technik sind Kollektorstufen mit Bürsten zur Abreinigung der Abscheideflächen bekannt. Derartige Kollektorstufen sind zum Beispiel in **[3]** oder **[4]** offenbart. **[3]** offenbart darüber hinaus, dass die Bürsten selbst als Abscheideflächen fungieren. Ein Nachteil hierbei ist, dass die Partikel, die sich zentral im Gasstrom zwischen zwei Wendeln der Bürste befinden, nicht abscheiden. Dieser Nachteil kann prinzipiell durch eine engere Wendelabstände konstruktiv gelöst werden, jedoch führt dies zu einer Erhöhung des Differenzdrucks im Kollektorrohr und dadurch zu einer Beeinträchtigung des als Schornsteineffekt bekannten, Strömungsverhaltens.

Ausgehend davon liegt die **Aufgabe der Erfindung** darin, eine Kollektorstufe vorzuschlagen, die die aufgeführten Nachteile und Einschränkungen vermeidet. Insbesondere soll die Effizenz der Partikelabscheidung aus dem Gasstrom erhöht werden.

Gelöst wird diese Aufgabe im Hinblick auf die Kollekorstufe mit einer Vorrichtung mit den Merkmalen nach Anspruch 1. Die Unteransprüche geben vorteilhafte Ausgestaltungen der Erfindung an.

Zur Lösung der Aufgabe wird eine Kollektorstufe vorgeschlagen, bei der die Wendelbürste auf einer Achse mit mehreren Teilstücken angebracht ist, wobei die Teilstücke versetzt zueinander angeordnet sind. Die Wendelbürste besteht dabei aus einem aus mehreren Teilstücken versetzt zueinander angeordneten zentralen, koaxial zum Kollektorrohr sitzenden Stab oder Rohr, auf dessen äußerer Mantelfläche radial zur Wendelachse abstehende Bürstendrähte büschelartig sitzen, die mit ihrem freien Ende das Kollektorrohr berühren und die Innenwand bei Drehung der Bürste abbürsten. Zumindest die Innenwand des Kollektorrohrs und die darin sitzende Bürste liegen an einem gemeinsamen elektrischen Bezugspotential, meist Erdpotential. Die Bürste wirkt daher somit selbst auch als Abscheidefläche.

Die Bürste ist folglich eine wendelförmige Bürste in mehreren Teilstücken. Jedes dieser Teilstücke besteht aus einem Stab oder Rohr, das zentral bzw. koaxial zum Kollektorrohr in diesem angeordnet ist und auf deren äußeren Mantelfläche entlang einer wendelförmigen Linie büschelartig Bürstendrähte abstehen. Die Teilstücke sind axial hintereinander im Kollektorrohr angeordnet, wobei die abstehenden Bürstendrähte die Innenwandung des Kollektorrohres berühren. Die Teilstücke sind zum Kollektorrohr drehbar.

Die Teilstücke der wendelförmigen Bürste sind gegeneinander versetzt, d.h. winkelverdreht angeordnet (verdrehte Anordnung, d.h. die vorgenannte wendelförmige Linie der Wendelbürste auf den Mantelflächen wird durch den Übergang zwischen zwei Teilstücke unterbrochen und läuft mit einem Winkelversatz verdreht zum vorangegangenen Teilstück im nachfolgenden Teilstück weiter. Bei einem Übergang zwischen zwei Teilstücken kommt es zu einer Unstetigkeit der wendelförmigen Linie und damit der Wendelbürste, d.h. die in der Wendelbürste geführte Gasströmung erhält eine Umlenkung oder eine zusätzliche Strömungsstörung. Die versetzte Anordnung der Bürstensegmente bewirkt dabei, dass beim Durchströmen der Wendelbürste durch das partikelgeladene Gases Bürstenelemente, die als Abscheideflächen dienen, in den Strömungsweg des Gases gelangen und somit die Partikelabscheidung erhöhen. Dies geschieht ohne eine Erhöhung des Differenzdrucks im Kollektorrohr.

Zur Erläuterung der erfindungsgemäßen Kollektorstufe wird ein Verfahren zum Betreiben dieser in einer elektrostatischen Abscheiderstufe mit den folgenden Verfahrensschritten angegeben: Die in einer Koronaentladung des Ionisierers elektrisch geladenen Partikel des Rauchgases werden in die Kollektorstufe eingeströmt, in dem sich teilweise die elektrisch geladenen Partikel an der sich auf einem elektrischen Bezugspotential befindenden inneren Oberfläche ablagern und elektrisch neutralisiert werden; und teilweise die strömenden, elektrisch geladenen Partikel eine Raumladungswolke im Kollektor bilden, aus der die elektrisch geladenen Partikel auf die sich auf dem elektrischen Bezugspotential befindende innere Oberfläche hin elektrisch beschleunigen, bzw. darauf zu triften. Auch diese werden und beim Auftreffen und Ablagern darauf elektrisch neutralisiert.

Die wendelförmige Bürste ist aus elektrisch leitfähigem Material, vorzugsweise Metall- bzw. Stahldrähten hergestellt und wird in dem Kollektorrohr während der Gasströmung in vorgebbaren Zeitabständen gedreht, damit die auf der inneren Oberfläche des jeweiligen Kollektorrohrs abgelagerten und elektrisch neutralisierten Partikel abgebürstet und zu dem am tiefsten liegenden Bereich eines Kollektors hingebürstet werden. Die auf der wendelförmigen Bürste selbst abgelagerten und elektrisch neutralisierten Partikel fallen über die Reinigung der Bürste an der Schiene zur diesem am tiefsten liegenden Bereich hin ab.

In den Unteransprüchen 2 und 3 sind technische Maßnahmen beschrieben, die einen Langzeitbetrieb vorteilhaft unterstützen.

Nachfolgend wird die Erfindung anhand eines Beispiels und der Figuren näher erläutert.

**Fig.1** zeigt schematisch die Kollektorstufe eines elektrostatischen Abscheiders. **Fig.2** zeigt drei Teilstücke der Wendelbürste, wobei die Achsen der Wendelbürstenabschnitte jeweils um 120° versetzt angeordnet sind.

**Fig.1** zeigt die Kollektorstufe eines elektrostatischen Abscheiders bestehend aus einer Ionisierungsstufe **1** und der sich gasstromabwärts anschließenden, senkrecht stehenden Kollektorstufe **2**. Die Ionisierungsstufe **1** ist nicht Erfindungsgegenstand, aber als ein zentraler Bestandteil des elektrostatischen Abscheiders in seiner Kontur angedeutet. In ihr wird durch einen Pfeil angedeutete Roh- oder Rauchgas eingeleitet und die Partikel darin in einer Koronaentladung aufgeladen. Die Kollektorstufe **2** besteht hier aus dem einen senkrecht stehenden Kollektorrohr **3**, in dem die sich um den Stab oder das Rohr **4** die wie ein senkrecht gewundenes Band windende Bürste **5** koaxial zur Achse des Kollektorrohrs **3** lagert. Die Bürstendrähte der Bürste **5** sind aus einem elektrisch leitenden Material und ihre freien Enden berühren die innere Kollektorwand des Kollektorrohres **3** stets.

Die Ionisierungsstufe ist der Kollektorstufe vorgeschaltet (**Fig.1**). Das Roh- oder Rauchgas strömt in **Fig.1** rechts in die Ionisierungsstufe **1** ein und verlässt gereinigt die Kollektorstufe **3** nach oben (in **Fig.1** durch zwei angedeutete Pfeile dargestellt). Dies bedeutet, dass das Roh- oder Rauchgas bereits durch die Ionisierungsstufe **1** ionisiert wird und ionisiert in die nachfolgende Kollektorstufe **3** eintritt.

Der Stab oder das Rohr **4** und damit die Wendelbürste **5** besteht dabei wie in **Fig. 2** gezeigt, aus drei Teilstücken, die jeweils versetzt, d.h. axial zum Kollektorrohr **3** verdreht um 120° angeordnet sind.

In **Fig.1** ist darüber hinaus zur Reinigung der Bürste **5** eine starr und parallel zur Achse des Kollektorrohres **3** auf der Innenwand des Kollektorrohrs **3** sitzende Schiene **6** gezeigt. Die Schiene **6**, die schmalseitig oder kantig radial zur Achse gerichtet ist, ein hochkant stehendes Bandmaterial mit rechteckigem Querschnitt oder ein spitzes Rohrprofil mit dreieckigem Querschnitt oder ein v-förmiger Winkel sein.

Erläuternd dargestellt wird ein Verfahren zum Betreiben einer Kollektorstufe gemäß vorgenannten Beschreibung, d.h. eines elektrostatischen Abscheiders zur Reinigung von aus Verbrennungsprozessen entstandenem Rauchgas, wobei der Abscheider aus einer Ionisierungsstufe **1** mit Rauchgaseintritt und der sich gasstromabwärts anschließenden Kollektorstufe mit Reingasaustritt besteht. Das Verfahren besteht aus den folgenden Verfahrensschritten:
In einem ersten Verfahrensschritt strömen die in einer Koronaentladung der Ionisierungsstufe **1** elektrisch geladenen Partikel des Rauchgases in die Kollektorstufe **2** ein.

In dieser bilden ein Teil der strömenden, elektrisch geladenen Partikel eine Raumladungswolke aus, womit die elektrisch geladenen Partikel auf die sich auf dem elektrischen Bezugspotential befindende innere Oberfläche hin elektrisch beschleunigt werden und beim Auftreffen darauf ablagern und elektrisch neutralisiert werden. Die elektrisch geladenen Partikel werden an der sich auf einem elektrischen Bezugspotential befindenden inneren Oberfläche und den sich ebenfalls auf einem Bezugspotential liegenden Bürsten **5** abgelagert und elektrisch neutralisiert.

In der Kollektorstufe **2** wird die wendelförmige Bürste **5** in jedem Kollektorrohr **3** in vorgebbaren Zeitabständen gedreht, damit die auf der inneren Oberfläche eines Kollektorrohrs **3** abgelagerten und elektrisch neutralisierten Partikel abgebürstet und zu dem am tiefsten liegenden Bereich eines Kollektors **2** hingebürstet werden. Die auf der wendelförmigen Bürste **5** selbst abgelagerten und elektrisch neutralisierten Partikel fallen über die Reinigung der Bürste **5** an der Schiene **6** zur diesem am tiefsten liegenden Bereich hin ab.

Die Innenwand des Kollektorrohrs **3** wird über die Bürste **5** frei gebürstet und durch den dortigen Wärmeübergang durch das Kollektorrohr **3** zur Umgebung ein Temperaturgefälle vom Zentrum des Kollektorrohrs **3** her eingestellt. Zusätzlich werden über das Kollektorrohr in dieser Zone schwebende Partikel zur Innenwand des Kollektorrohrs **3** hin thermophoretisch beschleunigt.

### Literatur:

[1] J.R. Melcher, K.S. Sachar, E.P. Warren, Overview of Electrostatic Devices for Control of Submicrometric Particles, Proceedings of the IEEE, vol.65, No. 12, 1977, p.1659-1669
[2] CH 694 645
[3] DE 10 2008 012 151
[4] DE 10 2008 049 211

### Bezugszeichenliste:

- 1: Ionisierungsstufe
- **2**: Kollektorstufe
- **3**: Kollektorrohr
- **4**: Rohr
- **5**: Bürste
- 6: Schiene

## Patentansprüche

1. Kollektorstufe eines elektrostatischen Abscheiders zur Reinigung von aus Verbrennungsprozessen entstandenem Rauchgas, wobei die Kollektorstufe **(2)** mindestens einen Kollektor in Form eines Kollektorrohres **(3)** mit kreisförmig lichtem Querschnitt umfasst, in dem eine Bürste **(5)** drehbar gelagert in dem Kollektorrohr **(3)** sitzt, wobei die Bürste **(5)** eine wendelförmige Bürste ist, umfassend einen Stab oder ein Rohr **(4)**, der bzw. das zentral, koaxial zum Kollektorrohr **(3)** angeordnet ist, auf dessen äußerer Mantelfläche abstehende Bürstendrähte büschelartig sitzen, die mit ihrem freien Ende die Innenwand des Kollektorrohres **(3)** streifend berühren, so dass bei Drehung der Bürste **(5)** auf der Innenwand des Kollektorrohrs **(3)** abgelagerte Partikel wegbürstbar sind, und wobei eine Schiene **(6)** in dem Kollektorrohr angebracht ist, wobei das Kollektorrohr und die Bürste an einem gemeinsamen elektrischen Bezugspotential liegen
**dadurch gekennzeichnet, dass**
der zentrale, koaxial zum Kollektorrohr **(3)** sitzende Stab oder das Rohr **(4)** aus mindestens zwei Teilstücken mit jeweils einem Bürstensegment besteht und die Teilstücke winkelverdreht zueinander angeordnet sind.

2. Kollektorstufe nach Anspruch 1, **dadurch gekennzeichnet, dass** der Verdrehungswinkel α= 360/n Grad beträgt, wobei n die Anzahl der Teilstücke ist und wobei der zentrale, koaxial zum Kollektorrohr **(3)** sitzende Stab oder das zentrale, koaxial zum Kollektorrohr **(3)** sitzende Rohr **(4)** aus n Teilstücken besteht.

3. Kollektorstufe nach einem der Ansprüche 1 oder 2, **dadurch gekennzeichnet, dass** an mindestens einer Stirn des Stabes **(4)** oder des Rohres **(4)** ein Handantrieb oder ein Motorantrieb ansetzt.

## Claims

1. Collector stage of an electrostatic precipitator for cleaning flue gas produced during combustion processes, wherein the collector stage (2) comprises at least one collector in the form of a collector pipe (3) with a circular clear cross-section, in which a brush (5) is rotably mounted in the collector pipe (3), wherein the brush (5) is a spiral brush, comprising a rod or pipe (4), which is arranged centrally, coaxially to the collector pipe (3), on the outer casing surface of which protruding brush wires are arranged in the form of a sheaf, which with their free ends touch the inner wall of the collector pipe (3) in a stroking manner, such that, at the rotation of the brush (5), particles which have been deposited on the inner wall of the collector pipe (3) can be brushed away, and wherein a rail (6) is arranged in the collector pipe, wherein the collector pipe and the brush lie on a common electrical reference potential,
**characterised in that**
the central rod located coaxially to the collector pipe (3) or the pipe (4) comprises of at least two part sections, with in each case a brush segment, and the part sections are arranged at an angular rotation in relation to one another.

2. Collector stage according to claim 1, **characterised in that** the rotation angle α= 360/n degrees, wherein n is the number of the part sections, and wherein the central rod located coaxially to the collector pipe (3) or the central pipe (4) located coaxially to the collector pipe (3) consists of n part sections.

3. Collector stage according to claim 1 or 2, **characterised in that** at least at one face of the rod (4) or of the pipe (4) there is located a manual drive unit or a motor drive unit.

## Revendications

1. Etage collecteur d'un séparateur électrostatique destiné à l'épuration de gaz de fumée issus de processus de combustion, cet étage collecteur (2) comprenant au moins un collecteur (2) réalisé sous la forme d'un tube collecteur (3) ayant une section de passage circulaire dans laquelle est logée, une brosse (5) montée mobile en rotation dans le tube collecteur (3), cette brosse (5) étant une brosse hélicoïdale comprenant un barreau ou un tube (4) monté dans une position centrale coaxialement au tube collecteur (3) et sur la surface enveloppe externe duquel sont positionnés en touffes des fils de brosse s'écartant vers l'extérieur qui viennent en contact avec la paroi interne du tube collecteur (3), en l'effleurant par leur extrémité libre, de sorte que, lors de la rotation de la brosse (5), des particules déposées sur la paroi interne du tube collecteur (3) puissent être évacuées par balayage, un rail (6) étant installé dans le tube collecteur, et le tube collecteur et la brosse étant à un potentiel de référence électrique commun,
**caractérisé en ce que**
le barreau ou le tube (4) monté dans une position centrale coaxialement au tube collecteur (3) est constitué d'au moins deux pièces partielles ayant chacune un segment de brosse, et les pièces partielles sont torsadées angulairement l'une sur l'autre.

2. Etage collecteur conforme à la revendication 1,
**caractérisé en ce que**
l'angle de torsion α est égal à 360/n degrés, n représentant le nombre de pièces partielles, et le barreau monté dans une position centrale coaxialement au tube collecteur (3) ou le tube (4) monté dans une position centrale coaxialement au tube collecteur (3) étant constitué de n pièces partielles.

3. Etage collecteur conforme à l'une des revendications 1 et 2,
**caractérisé en ce qu'**
un entraînement manuel ou motorisé est installé au moins sur une face frontale du barreau (4) ou du tube (4).
